# FASCICULE DE BREVET EUROPEEN

(11) **EP 0 200 996 B1**
(45) Date de publication et mention de la délivrance du brevet: **23.11.1988**
(21) Numéro de dépôt: 86105642.2
(22) Date de dépôt: 23.04.1986
(51) Int. Cl.: C21B 7/18, F27B 1/20

(54) **Procédé de contrôle de l'opération d'une installation de chargement d'un four à cuve et installation conçue pour la mise en oeuvre de ce procédé**
Verfahren zum Kontrollieren der Beschickungsvorrichtung eines Schachtofens und Beschickungsvorrichtung dafür
Method for controlling the charging installation of a shaft furnace and charging installation using this method

(30) Priorité: 07.05.1985 LU 85879; 04.03.1986 LU 86340
(43) Date de publication de la demande: 12.11.1986
(73) Titulaire: PAUL WURTH S.A., 1122 Luxembourg (LU)
(72) Inventeur: Solvi, Marc, Ehlange s/Mess (LU); Bernard, Gilbert, Helmdange (LU); Lonardi, Emile, Bascharage (LU)
(74) Mandataire: Meyers, Ernest

(56) Documents cités:
- DE-A- 3 007 743
- FR-A- 983 066
- FR-A- 2 062 211
- FR-A- 2 174 999
- FR-A- 2 224 373
- GB-A- 2 106 064
- US-A- 4 395 179
- SOVIET INVENTIONS ILLUSTRATED, semaine 8444, 12 décembre 1984, Derwent Publications Ltd., Londres, GB

## Description

La présente invention concerne un procédé de contrôle de l'opération d'une installation de chargement d'un four à cuve comprenant une goulotte de distribution rotative ou oscillante, une trémie avec une ouverture d'écoulement centrale au-dessus de la goulotte contrôlée par un organe de dosage à action symétrique autour de l'axe central du four et surmontée d'au moins un sas pourvu de clapets d'étanchéité supérieurs et inférieurs, ainsi qu'un clapet de dosage pour régler l'écoulement vers la trémie. L'invention concerne également une installation pour la mise en oeuvre de ce procédé.

Les installations classiques de chargement à goulotte rotative ou oscillante comportent deux sas juxtaposés opérant en alternance. Il est bien connu que ces installations présentent l'inconvénient d'une chute asymétrique sur la goulotte, due à la position excentrique des sas par rapport à l'axe central. Pour y remédier, on a déjà prévu plusieurs systèmes de rectification de la trajectoire de chute.

Le but de la présente invention est de prévoir un procédé et une installation de chargement qui permettent une chute verticale et symétrique de la matière de chargement.

Pour atteindre cet objectif, le procédé proposé par l'invention est caractérisé en ce que la matière étant contenue dans le sas et le clapet de dosage de la trémie étant fermé l'on ouvre d'abord le clapet de dosage du sas pour provoquer l'écoulement d'une quantité de matière suffisante pour la formation d'un barrage de matière au-dessus de la tubulure d'écoulement de la trémie, en ce que l'on n'ouvre le clapet de dosage de celle-ci qu'après la formation de ce barrage, en ce que l'on pèse séparément et pendant toute la durée de chargement aussi bien la trémie que le sas qui est en communication avec la trémie, en ce que l'on génère des signaux représentant respectivement la quantité de matière contenue dans la trémie, la quantité de matière contenue dans le sas et la somme des quantités de matière contenues dans la trémie et le sas et en ce que l'on règle la position du clapet de dosage de la trémie de telle manière que le débit d'écoulement de la trémie ne soit pas supérieur au débit de l'écoulement du sas vers la trémie.

L'invention propose également une installation de chargement d'un four à cuve comprenant une goulotte de distribution rotative ou oscillante, une trémie avec une ouverture d'écoulement centrale au-dessus de la goulotte contrôlée par un clapet de dosage à action symétrique autour de l'axe central du four et surmontée de deux sas de stockage juxtaposés de part et d'autre de l'axe vertical du four et portés par l'intermédiaire de pesons, ces sas étant pourvus chacun de tubulures d'écoulement dirigées vers la trémie, une paire de clapets d'étanchéité et une paire de clapets de dosage associés respectivement aux tubulures d'écoulement pour mettre les sas alternativement en communication avec l'intérieur du four, caractérisée en ce que ladite trémie est contenue dans une carcasse étanche dans laquelle pénètrent les tubulures d'écoulement, en ce que ladite trémie est suspendue à la carcasse par l'intermédiaire de pesons et en ce que des moyens sont prévus à l'extérieur de la carcasse pour faire tourner la trémie autour de l'axe du four et pour actionner son clapet de dosage à travers la suspension centrale de la trémie.

Le clapet de dosage de la trémie est, de préférence, constitué par un élément déplaçable verticalement et définissant avec la paroi de la trémie une ouverture d'écoulement annulaire dont la section est variable par déplacement vertical dudit élément.

La suspension de la trémie est constituée par un cylindre vertical traversant axialement la partie supérieure de la carcasse au niveau d'un soufflet d'étanchéité et porté par les pesons reposant sur la carcasse, une tige creuse disposée coaxialement dans ledit cylindre, la partie inférieure de cette tige étant reliée par l'intermédiaire d'une ou de plusieurs traverses à la trémie, alors que sa partie supérieure subit, à l'extérieur de la carcasse, l'action d'un moyen d'entraînement pour la faire tourner autour de l'axe vertical du four et par une tige traversant coaxialement ladite tige creuse, la parti inférieure de cette tige étant reliée au clapet de dosage, alors que sa partie supérieure subit à l'extérieur de la carcasse l'action d'un vérin pour occasionner le déplacement vertical de la tige et du clapet de dosage.

Le cylindre extérieur de la suspension de la trémie est, de préférence, relié à la carcasse par des éléments flexibles de stabilisation horizontale qui n'entravent pas la liberté de mouvement vertical de la suspension de la trémie.

D'autres particularités et caractéristiques ressortiront de la description détaillée d'un mode d'exécution préféré présenté ci-dessous, à titre d'illustration, en référence aux figures annexées dans lesquelles:
la figure 1 montre schématiquement une vue latérale d'une installation de chargement avec une trémie de formation d'un barrage de matières de chargement;
la figure 2 représente un graphique qui montre l'évolution du poids d'un sas de la trémie lors du chargement et
la figure 3 montre schématiquement une vue d'ensemble, partiellement en coupe verticale axiale d'une installation selon la présente invention.

La figure 1 montre la partie supérieure d'un haut fourneau 10 dans la tête duquel est montée une goulotte de distribution rotative 12 à angle de déversement ajustable. Au-dessus du four 10 se trouve une charpente 14 qui supporte l'installation d'alimentation de la matière de

chargement. Cette installation comporte, entre autres, une trémie 16 dont l'ouverture d'écoulement se trouve au-dessus de la goulotte 12 sur l'axe central O et qui est contrôlée par un clapet de dosage 18 composé de deux registres à action symétrique autour de l'axe 0. La charpente 14 supporte également un ou plusieurs sas dont un seul est représenté par la référence 20. Ce sas communique avec la trémie 16 à travers une cage à clapets 22 qui comporte un clapet d'étanchéité non montré et un clapet de dosage 24 contrôlant l'écoulement du sas 20, analogue au clapet 18.

Conformément à la présente invention, la trémie 16 repose sur un certain nombre de pesons 26 qui permettent de fournir, en permanence, des signaux représentatifs du poids de la trémie et de son contenu. De la même manière, le sas 20 repose sur plusieurs pesons 28 permettant de fournir des signaux représentatifs du contenu du sas 20. Pour permettre de peser séparément la trémie 16 et le sas 20, on a prévu des compensateurs 30 et 32 de part et d'autre de la trémie 16 pour désolidariser celle-ci du sas et du four.

On va maintenant décrire une phase de chargement en référence aux figures 1 et 2. Par phase de chargement, il faut entendre le dépôt d'une couche uniforme d'un poids Pₒ sur la surface de chargement dans le four 10. Au début de la phase de chargement, toute la quantité du matériau de chargement de poids Pₒ se trouve dans le sas 20 dont le clapet de dosage 24 est encore fermé. La trémie 16 qui est vide est également fermée par son clapet de dosage 18.

Le procédé le plus simple et le plus avantageux dans le mode de réalisation de la figure 1 consiste à se servir du clapet 24 simplement comme clapet de retenue et de l'ouvrir à fond pour permettre l'écoulement de la matière dans la trémie jusqu'à l'arrêt naturel de l'écoulement, ce qui est représenté à la figure 1. Le dosage est alors effectué par le clapet 18 et la matière descend, sans tomber, du sas à travers la cage 22 dans la trémie 16 au fur et à mesure qu'elle s'écoule de celle-ci.

Il est bien entendu également possible de provoquer la formation d'un barrage de hauteur réduite, qui ne s'étende pas jusque dans le sas 20. Dans ce cas, le clapet 24 doit être utilisé comme clapet de dosage pour régler l'écoulement du sas 20 de façon à assurer le maintien du barrage dans la trémie 16.

Sur la figure 2, les courbes Pₜ et P représentent respectivement le poids du contenu de la trémie et le poids du contenu du sas. Il montre l'évolution du poids de ces contenus en fonction du temps T.

Au moment T - 0, on voit donc que le poids P est égal à Pₒ, tandis que le poids Pₜ est égal à 0. Dès l'ouverture du clapet de dosage 24 du sas, le contenu du sas 20 diminue de façon linéaire, ce qui est représenté par la chute de la courbe P_{S}. En même temps, le poids du contenu de la trémie 16 augmente (son clapet 18 étant toujours fermé), ce qui est représenté par la montée de la courbe Pt.

L'écoulement du sas 20 s'arrête automatiquement lorsque la matière de chargement s'accumule suivant son angle de repos dans la trémie 16 à travers la communication entre le sas et la trémie comme représenté sur la figure 1. Cette situation est détectée par l'évolution du poids de la trémie 16 et du sas 20 qui ne change plus dès que l'écoulement s'arrête, ce qui est illustré sur la figure 2 à partir du temps t, où les courbes Pₜ et Pₛ prennent des directions horizontales.

Grâce à la mesure séparée des poids de la trémie 16 et du sas 20, on arrive par conséquent à détecter le moment t, où l'on a formé le barrage souhaité au-dessus de l'ouverture d'écoulement dans la trémie 16. On peut dès lors ouvrir le clapet 18 pour commencer le vrai processus de chargement. Cette ouverture est effectuée au moment t₂. Il est à noter que jusqu'à ce moment t₂, la somme des poids Pₜ et Pₛ est toujours égale à Pₒ, ce qui est illustré sur la figure 2 par la courbe en traits interrompus.

Dès l'ouverture du clapet 18, la charge s'écoule de la trémie 16 vers l'intérieur du four. Le débit de la matière s'écoulant de la trémie 16 est réglé par le clapet 18 de manière qu'il ne soit pas supérieur au débit de l'écoulement du sas vers la trémie 16, de sorte que le poids du contenu de la trémie 16 reste constant tant que la matière de chargement se trouve encore dans le sas 20. Ceci est représenté par l'évolution horizontale de la courbe Pₜ au-delà du point t₂. Par contre, la descente continue de la courbe P illustre l'écoulement progressif à partir du sas 20 vers la trémie 16. Le poids total Pₛ + Pₜ diminue, bien entendu, également à partir du moment t₂ , ce qui est illustré par le fait que la courbe en traits interrompus descend parallèlement à la courbe Pₛ.

Lorsque le sas 20 est vide au moment t₃, son clapet d'étanchéité inférieur ainsi que son clapet de dosage 24 sont fermés pour permettre un nouveau remplissage. Pendant ce temps, l'écoulement de la trémie 16 se poursuit, ce qui est représenté par la descente regulière de la courbe Pₜ à partir du moment t₃ jusqu'au moment t₄ où elle est vide, à son tour.

Pour que le chargement se fasse dans des conditions optimales, il est important que le barrage de matière au-dessus de la tubulure d'écoulement de la trémie 16 demeure pendant toute la phase de chargement, c'est-à-dire que le clapet de dosage 18 soit réglé de telle manière que le débit de l'écoulement de la trémie 16 ne soit pas supérieur à celui du sas 20. Ce contrôle peut être effectué facilement par l'observation de la courbe Pₜ. Celle-ci doit en effet demeurer horizontale entre les points t₂ et t₃, c'est-à-dire que la matière qui s'écoule de la trémie 16 doit être remplacée par la matière s'écoulant du sas vers la trémie 16. Toute correction de la position des clapets 18 doit être effectuée automatiquement à partir d'un signal représentatif d'une déviation de la courbe Pₜ de son évolution horizontale.

Au lieu d'effectuer ce contrôle par la mesure du poids de la trémie 16, il est également possible de prévoir dans la paroi de la trémie 16 des détecteurs de niveau qui vérifient, en permanence, le niveau du barrage au-dessus de la tubulure d'écoulement et fournissent un signal lorsque Ie niveau tombe trop bas, c'est-à-dire que le clapet 18 est trop ouvert ou que le clapet 24 ne l'est pas assez.

La figure 3 montre un mode de réalisation d'une installation pour la mise en oeuvre du procédé décrit ci-dessus, et qui devient de plus en plus avantageux pour des fours de grande capacité. En effet, un problème bien connu dans les installations de chargement à goulotte de distribution est celui de la ségrégation des particules, c'est-à-dire leur séparation à l'intérieur d'une enceinte selon leur granulométrie. Ce phénomène, discuté plus en détail dans le brevet LU-85 810 s'intensifie avec l'augmentation du diamètre de l'enceinte. Ce problème risque également de se poser, de façon plus ou moins prononcée, dans la trémie dans laquelle on provoque le barrage lors de la mise en oeuvre du procédé décrit ci-dessus, notamment à cause du fait que le barrage se forme par croissance le long de la paroi conique de la trémie jusque dans la tubulure supérieure de l'un des sas.

Sur cette figure 3, on voit la partie supérieure d'un four à cuve 40 dans la tête duquel se trouve une goulotte de distribution 42 actionnée par un mécanisme d'entraînement se trouvant dans un boîtier 44 sur la tête du four 40. Une carcasse étanche 46 de forme sensiblement conique, portée par une charpente 48 supportée par la tête du four 40 est reliée par sa partie inférieure au moyen d'un compensateur 50 au boîtier 44 et communique à travers ce compensateur 50 avec l'intérieur du four 40.

La carcasse 46 porte, par l'intermédiaire de plusieurs pesons 52 deux sas 54 et 56 dont les tubulures obliques d'écoulement 58 et 60 pénètrent à l'intérieur de la carcasse 46. L'écoulement de ces tubulures 58 et 60 est contrôlée par des organes de dosage 62 et 64. L'étanchéité entre chacun des sas 54 et 56 et l'intérieur de la carcasse 46 et le four 40 est réalisée par deux clapets d'étanchéité 66 et 68 coopérant avec des sièges montés dans la carcasse.

Alors que dans les installations de chargement classiques avec une goulotte rotative, la matière de chargement s'écoule directement des tubulures 58 et 60 le long de la paroi inclinée de la carcasse 46 sur la goulotte 42, on a prévu dans l'installation proposée par la présente invention en vue de la mise en oeuvre du procédé décrit ci-dessus, une trémie conique 70 à l'intérieur de la carcasse 46. L'ouverture d'écoulement inférieure de cette trémie 70 est contrôlée par un clapet de dosage 72 dont le but est de provoquer la formation d'un barrage de la matière dans la trémie 70 comme décrit ci-dessus en référence à la figure 1.

Pour réduire le phénomène de ségrégation dans cette trémie 70, l'installation comporte des moyens pour faire tourner cette trémie 70 autour de l'axe vertical 0 du four 40. Cette rotation permet, en effet, un meilleur remplissage de la trémie 70 et un remplissage qui s'effectue sur 360° plutôt qu'un talus qui grimpe depuis le clapet de dosage 72 jusqu'aux tubulures des sas 54 et 56 et qui favorise le phénomène de ségrégation. Toutefois, le problème causé par la rotation de la trémie 70 est la nécessité de pouvoir contrôler l'écoulement de la matière par une pesée de la trémie 70, pesée qui avec une trémie immobile ne présentait aucun problème.

Pour pouvoir résoudre ce problème, la trémie 70 est suspendue par une ou plusieurs traverses 74 à une tige creuse 76 disposée sur l'axe central 0 et maintenue à l'intérieur d'un cylindre coaxial extérieur 78 qui traverse, de façon étanche, la partie supérieure de la carcasse 46 au niveau d'un soufflet 80. Ce cylindre 78 repose à l'extérieur sur plusieurs pesons 82 qui fournissent des signaux représentant le poids de la trémie 70, de son contenu et de tous ses accessoires de suspension et d'entraînement. La tige 76 est reliée, à l'extérieur de la carcasse 46, à des moyens non représentés pour la faire tourner avec la trémie 70 autour de l'axe central 0 comme symbolisé par les flèches A et B. Le clapet de dosage 72 qui règle l'écoulement hors de la trémie 70 est conçu sous forme de disque ou de cloche qui, par déplacement vertical, définit une ouverture annulaire à section variable avec la paroi de la trémie 70. A cet effet, le clapet de dosage 72 est porté par l'extrémité d'une tige 84 traversant coaxialement la tige 76 et subissant à l'extérieur de la carcasse 46 l'action d'un vérin 86 pour déplacer le clapet de dosage 72 entre la position fermée illustrée en traits pleins et une position ouverte illustrée en traits pointillés.

Pour assurer une certaine stabilité horizontale de la suspension de la trémie 70, le cylindre 78 est relié par des lames 88 à la carcasse 46, ces lames étant suffisamment flexibles pour ne pas gêner la liberté de mouvement vertical du cylindre 78, c'est-à-dire d'exercer une influence néfaste sur les résultats de la pesée.

Il est donc possible de peser le contenu de la trémie 70 pendant que celle-ci tourne autour de l'axe vertical. La pesée de la trémie 70 et celle du sas en phase d'écoulement permettent le contrôle et la commande du chargement notamment la manoeuvre du clapet de dosage 72 en fournissant des signaux représentant le contenu de la trémie 70 et celui d'un des sas 54 ou 56, c'est-à-dire pendant la pesée, on considère le sas en phase d'écoulement et la trémie comme un seul récipient.

Bien entendu, il est également possible de se servir de la pesée de la trémie 70 pour la surveillance du niveau de son contenu. Etant donné toutefois qu'à poids égal, le volume et la courbe de niveau du contenu de la trémie peuvent varier, il est préférable de surveiller le niveau de remplissage de la trémie par des détecteurs de niveau comme par exemple des sondes à ultra-sons, à isotopes, optiques, etc.

L'installation décrite ci-dessus permet de procéder de deux manières différentes pour vider le contenu d'un sas dans le four. Il est possible de procéder selon le schéma de la figure 2, c'est-à-dire de n'ouvrir le clapet de dosage 72 qu'après l'arrêt d'écoulement à travers la tubulure 60, c'est-à-dire après la formation d'un barrage depuis le fond de la trémie 70 jusque dans l'un des sas 54 ou 56.

Il est toutefois également possible et généralement préférable à cause de la rotation de la trémie 70 dans le mode de réalisation de la figure 3, d'ouvrir le clapet de dosage 72 avant l'arrêt de l'écoulement à travers la tubulure 60 et de régler, par le contrôle du niveau du contenu de la trémie 70, les clapets de dosage 62 ou 64 du sas en phase d'écoulement, de manière à maintenir un niveau de chargement constant dans la trémie 70.

## Revendications

1. Procédé de contrôle de l'opération d'une installation de chargement d'un four à cuve comprenant une goulotte de distribution rotative ou oscillante, une trémie avec une ouverture d'écoulement centrale au-dessus de la goulotte contrôlée par un organe de dosage à action symétrique autour de l'axe central du four et surmontée d'au moins un sas pourvu de clapets d'étanchéité supérieurs et inférieurs ainsi que d'un clapet de dosage pour régler l'écoulement vers la trémie, caractérisé en ce que la matière étant contenue dans le sas et le clapet de dosage de la trémie étant fermé l'on ouvre d'abord le clapet de dosage du sas pour provoquer l'écoulement d'une quantité de matière suffisante pour la formation d'un barrage de matière au-dessus de la tubulure d'écoulement de la trémie, en ce que l'on n'ouvre le clapet de dosage de celle-ci qu'apres la formation de ce barrage, en ce que l'on pèse séparément et pendant toute la durée de chargement aussi bien la trémie que le sas qui est en communication avec la trémie, en ce que l'on génère des signaux représentant respectivement la quantité de matière contenue dans la trémie, la quantité de matière contenue dans le sas et la somme des quantités de matière contenues dans la trémie et le sas et en ce que l'on règle la position du clapet de dosage de la trémie de telle manière que le débit de l'écoulement de la trémie ne soit pas supérieur au débit de l'écoulement du sas vers la trémie.

2. Procédé selon la revendication 1 caractérisé en ce que l'on règle les débits d'écoulement de la matière de manière que le poids du contenu de la trémie reste constant tant que de la matière reste dans le sas.

3. Procédé selon l'une quelconque des revendications 1 ou 2, caractérisé en ce qu'on n'ouvre le clapet de dosage de la trémie qu'après arrêt naturel de l'écoulement hors d'un sas par formation d'un barrage qui remonte jusque dans celui-ci.

4. Procédé selon l'une quelconque des revendications 1 ou 2, caractérisé en ce qu'on ouvre le clapet de dosage de la trémie avant l'arrêt naturel de l'écoulement hors d'un sas et en ce que l'on règle la position de l'organe de dosage de celui-ci de manière à assurer le maintien du barrage dans la trémie.

5. Installation de chargement d'un four à cuve (40) comprenant une goulotte de distribution rotative ou oscillante (42), une trémie (70) avec une ouverture d'écoulement centrale au-dessus de la goulotte (42) contrôlée par un clapet de dosage (72) à action symétrique autour de l'axe central (0) du four (40) et surmontée de deux sas de stockage (54, 56) juxtaposés de part et d'autre de l'axe vertical (0) du four (40) et portés par l'intermédiaire de pesons (52), ces sas (54, 56) étant pourvus chacun de tubulures d'écoulement (58, 60) dirigées vers la trémie (70), une paire de clapets d'étanchéité (66, 68) et une paire de clapets de dosage (62,64) associés respectivement aux tubulures d'écoulement (58, 60) pour mettre les sas (54, 56) alternativement en communication avec l'intérieur du four (40), caractérisée en ce que ladite trémie (70) est contenue dans une carcasse étanche (46) dans laquelle pénètrent les tubulures d'écoulement (58, 60), en ce que ladite trémie (70) est suspendue à la carcasse (46) par l'intermédiaire de pesons (82) et en ce que des moyens sont prévus à l'extérieur de la carcasse (46) pour faire tourner la trémie (70) autour de l'axe (O) du four (40) et pour actionner son clapet de dosage (72) à travers la suspension centrale de la trémie (70).

6. Installation selon la revendication 5, caractérisée en ce que le clapet de dosage (72) de la trémie (70) est constituée par un élément déplaçable verticalement et définissant avec la paroi de la trémie (70) une ouverture d'écoulement annulaire dont la section est variable par déplacement vertical du clapet de dosage (72).

7. Installation selon l'une des revendications 5 ou 6, caractérisée en ce que la suspension de la trémie (70) est constituée par un cylindre vertical (78) traversant axialement la partie supérieure de la carcasse (46) au niveau d'un soufflet d'étanchéité (80) et porté par les pesons (82) reposant sur la carcasse (46), une tige creuse (76) disposée coaxialement dans ledit cylindre (78), la partie inférieure de cette tige (76) étant reliée par l'intermédiaire d'une ou de plusieurs traverses (74) à la trémie (70), alors que sa partie supérieure subit, à l'extérieur de la carcasse (46), l'action d'un moyen d'entraînement pour la faire tourner autour de l'axe vertical (0) du four (40) et par une tige (84) traversant axialement ladite tige creuse (76), la partie inférieure de cette tige (84) étant reliée au clapet de dosage (72) alors que sa partie supérieure subit à l'extérieur de la carcasse (46) l'action d'un vérin (86) pour occasionner le déplacement vertical de la tige (84) et du clapet de dosage (72).

8. Installation selon la revendication 7, caractérisée en ce que le cylindre (78) de la suspension de la trémie (70) est relié à la carcasse (46) par des éléments flexibles (88) de stabilisation horizontale.

9. Installation selon l'une quelconque des revendications 5 à 8, caractérisée en ce que des détecteurs de niveau sont associés à la trémie (70).

## Patentansprüche

1. Verfahren zum Kontrollieren einer Schachtofen-Beschickungsvorrichtung aus einer drehbaren oder schwenkbaren Verteilerschurre, einem Trichter mit einer zentralen Auslauföffnung über der Schurre, der durch ein zu der Achse des Ofens symmetrisch wirkendes Dosierorgan kontrolliert wird, und über dem mindestens eine Schleuse angeordnet ist, die mit einer oberen und einer unteren Verschlußklappe, sowie einer Dosierklappe zur Regelung des Auslaufens von Material nach dem Trichter versehen ist, dadurch gekennzeichnet, daß bei gefüllter Schleuse und geschlossener Dosierklappe des Trichters zunächst die Dosierklappe der Schleuse geöffnet wird, um das Auslaufen einer Materialmenge hervorzurufen, die ausreichend ist für die Bildung einer Materialstauung über dem Auslaufstutzen des Trichters, daß die Dosierklappe des Trichters erst nach Bildung dieser Stauung geöffnet wird, daß sowohl der Trichter, als auch die mit dem Trichter in Verbindung stehende Schleuse getrennt und während der gesamten Dauer der Beschickung gewogen werden, daß Signale erzeugt werden, die repräsentativ sind für die Materialmenge in dem Trichter, die Materialmenge in der Schleuse, und die Summe der Materialmengen in dem Trichter und in der Schleuse, und daß die Position der Dosierklappe des Trichters so geregelt wird, daß die Auslaufrate aus dem Trichter nicht größer als die Auslaufrate von der Schleuse nach dem Trichter ist.

2. Verfahren gemäß Anspruch 1, dadurch gekennzeichnet, daß die Auslaufraten des Materials so geregelt werden, daß das Gewicht des Trichterinhalts konstant bleibt, solange noch Material in der Schleuse ist.

3. Verfahren gemäß irgendeinem der Ansprüche 1 oder 2, dadurch gekennzeichnet, daß die Dosierklappe des Trichters erst geöffnet wird, wenn das Auslaufen des Materials aus einer Schleuse durch Bildung einer Stauung, die bis in die Schleuse reicht, zum Stillstand gekommen ist.

4. Verfahren gemäß irgendeinem der Ansprüche 1 oder 2, dadurch gekennzeichnet, daß die Dosierklappe des Trichters geöffnet wird, bevor das Auslaufen des Materials aus einer Schleuse auf natürliche Weise zum Stillstand gekommen ist, und daß die Position des Dosierorgans dieser Schleuse so geregelt wird, daß die Stauung in dem Trichter aufrechterhalten wird.

5. Vorrichtung zum Beschicken eines Schachtofens (40) , aus einer drehbaren oder schwenkbaren Verteilerschurre (42), einem Trichter (70) mit einer zentralen Auslauföffnung über der Schurre (42), der durch eine zu der zentralen Achse (O) des Ofens (40) symmetrisch wirkende Dosierklappe (72) kontrolliert wird, und über der zwei Voratsschleusen (54, 56) angeordnet sind, die auf beiden Seiten der vertikalen Achse (0) des Ofens (40) nebeneinander angeordnet sind und von Schnellwaagen (52) getragen werden, wobei jede dieser Schleusen (54, 56) versehen ist mit einem zu dem Trichter (70) hin gerichteten Auslaufstutzen (58, 60), einem Verschlußklappen-Paar (66, 68), und einem Dosierklappen-Paar (62, 64), das mit den Auslaufstutzen (58, 60) kombiniert ist, um die Schleusen (54, 56) abwechselnd mit dem Inneren des Ofens (40) in Verbindung zu bringen, dadurch gekennzeichnet, daß der besagte Trichter (70) in einem dichten Gehäuse (46) untergebracht ist, in das die Auslaufstutzen (58, 60) hineinragen, daß der besagte Trichter (70) über Schnellwaagen (82) an dem Gehäuse (46) aufgehängt ist, und daß außerhalb des Gehäuses (46) Mittel vorgesehen sind, um den Trichter (70) um die Achse (O) des Ofens (40) rotieren zu lassen, und um die Dosierklappe (72) des Trichters (70) über seine zentrale Aufhängung zu betätigen.

6. Vorrichtung gemäß Anspruch 5, dadurch gekennzeichnet, daß die Dosierklappe (72) des Trichters (70) aus einem vertikal verschiebbaren Element besteht, das mit der Wand des Trichters (70) eine ringförmige Auslauföffnung bildet, deren Querschnitt durch vertikale Verschiebung der Dosierklappe (72) variiert werden kann.

7. Vorrichtung gemäß einem der Ansprüche 5 oder 6, dadurch gekennzeichnet, daß die Aufhängung des Trichters (70) gebildet wird von einem vertikalen Zylinder (78), der im Bereich eines Dichtungsbalgs (80) durch den oberen Teil des Gehäuses (46) axial hindurchgeführt ist und von den Schnellwaagen (82) getragen wird, die auf dem Gehäuse (46) ruhen, von einer hohlen Stange (76), die in dem besagten Zylinder (78) koaxial angeordnet ist, wobei der untere Teil dieser Stange (76) über eine oder mehrere Traversen (74) mit dem Trichter (70) verbunden ist, während ihr oberer Teil außerhalb des Gehäuses (46) mit einem Antriebsmittel verbunden ist, um die Stange (76) um die vertikale Achse (O) des Ofens (40) rotieren zu lassen, und aus einer Stange (84), die durch die besagte hohle Stange (76) axial hindurchgeführt ist, wobei der untere Teil dieser Stange (84) mit der Dosierklappe (72) verbunden ist, während ihr oberer Teil außerhalb des Gehäuses (46) mit einem Hubzylinder (86) verbunden ist, um die vertikale Verschiebung der Stange (84) und der Dosierklappe (72) zu bewirken.

8. Vorrichtung gemäß Anspruch 7, dadurch gekennzeichnet, das der Zylinder (78) der Aufhängung des Trichters (70) über flexible Elemente (88) zur horizontalen Stabilisierung mit dem Gehäuse (46) verbunden ist.

9. Vorrichtung gemäß irgendeinem der Ansprüche 5 bis 8, dadurch gekennzeichnet, daß Niveaudetektoren mit dem Trichter (70) kombiniert sind.

## Claims

1. Process for charging a shaft furnace with a charging installation, comprising a rotary or oscillating spout, a hopper with a central discharge pipe above the spout, the discharge aperture of the said pipe being controlled by a dosing device operating symmetrically around the central axis, surmounted by at least one chamber provided with an upper and a lower sealing valve, and also a dosing valve serving to regulate the rate of discharge to the hopper, characterized by the fact that the material being contained in the chamber and the dosing valve of the hopper being closed, the dosing valve of the chamber is first of all opened in order to bring about the discharge of a sufficient quantity of material for the formation of barrage of material above the discharge pipe of the hopper, that the dosing valve is not opened until after the formation of the said barrage, that both the hopper and the chamber in communication with the hopper are weighed separately and throughout the duration of the charging, that signals are produced which represent, respectively the quantity of material contained in the hopper, the quantity of material contained in the chamber and the sum of the quantities of material contained in the hopper and in the chamber, and in that the position of the dosing valve of the hopper is adjusted to ensure that the rate of discharge from the hopper does not exceed the rate of flow of material from the chamber to the hopper.

2. Process in accordance with claim 1 characterized in that the rates of discharge of material are adjusted to ensure that the weight of the quantity of material in the hopper remains constant as long as material is in the chamber. 3. Process in accordance with anyone of claims 1 or 2, characterized by the fact that the dosing valve of the hopper is not opened until after the flow of material out of a chamber has ceased naturally as a result of the formation of a barrage ascending as far as the said chamber.

4. Process in accordance with anyone of claims 1 or 2, characterized by the fact that the dosing valve of the hopper is opened before the natural cessation of the flow of material out of a chamber and that the position of the dosing device of this latter is adjusted to ensure that the barrage in the hopper will be maintained.

5. Charging installation for a shaft furnace (40) comprising a rotary or oscillating distribution spout (42), a hopper (60) with a central discharge aperture situated above the spout (42), and controlled by a dosing valve (72) acting symmetrically about the central axis 0 of the furnace (40) and surmounted by two storage chambers (54, 56) juxtaposed on each side of the vertical axis 0 of the furnace (40) and supported via balances (52), the said chambers (54, 56) being provided with discharge pipes (58, 60) directed towards the hopper (70), a pair of sealing valves (66, 68) and a pair of dosing valves (62, 64) associated respectively with the discharge pipes (58, 60) and serving to enable the chamber (54, 56) to communicate in alternation with the interior of the furnace (40), characterized by the fact that the said hopper (70) is contained in a tight carcase (46) into which the discharge pipes (58) and (60) extend, that the said hopper (70) is suspended from the carcase (46) via pressure cells (82) and that means are provided outside the carcase (46) to cause the hopper (70) to rotate about the axis 0 of the furnace (40) and to actuate its dosing valve (72) via the central suspension system of the hopper (70).

6. Installation in accordance with claim 5, characterized by the fact that the dosing valve (72) of the hopper (70) consists of a vertically movable element which in conjunction with the wall of the hopper (70) defines an annular discharge aperture of which the cross section can be varied by moving the dosing valve (72) vertically.

7. Installation in accordance with anyone of claims 5 or 6, characterized by the fact that the suspension system of the hopper (70) consists of a vertical cylinder (78) passing axially through a bellows-type sealing device in the upper part of the carcase (46) and supported by pressure cells (82) resting on the carcase (46), a hollow bar (76) positioned coaxially in the said cylinder (78), the lower part of this bar being connected to the hopper (70) via one or more cross bars (74) while its upper part is subjected outside the carcase (46) to the action of a driving means to cause it to rotate about the vertical axis O of the furnace (40) and by a bar (84) passing axially through the said hollow bar (76), the lower part of this bar (84) being connected to the dosing valve (72) while its upper part is subjected outside the carcase (46) to the action of a jack (86) in order to move the bar (84) and the dosing valve (72) in the vertical direction.

8. Installation in accordance with claim 7, characterized by the fact that the cylinder (78) of the suspension system of the hopper (70) is connected to the carcase (16) via flexible elements (88) for horizontal stabilization.

9. Installation in accordance with any one of claims 5 to 8, characterized by the fact that level- detectors are associated with the hopper (70).
